# EUROPÄISCHE PATENTSCHRIFT

(11) **EP 0 015 895 B1**
(45) Veröffentlichungstag und Bekanntmachung des Hinweises auf die Patenterteilung: **20.07.1983**
(21) Anmeldenummer: 80890029.4
(22) Anmeldetag: 05.03.1980
(51) Int. Cl.: E21D 21/00, E02D 5/74

(54) **Zuganker zur Verankerung von Bauteilen in einem Grundkörper**
Tension bolt for anchoring construction elements in a foundation body
Tirant pour l'ancrage d'éléments de construction dans un corps de fondement

(30) Priorität: 05.03.1979 AT 1646/79
(43) Veröffentlichungstag der Anmeldung: 17.09.1980
(73) Patentinhaber: EDARCO European Development and Research Company Ltd., Schaan (LI)
(72) Erfinder: Voigt, Dominik, Schaan (LI)
(74) Vertreter: Köhler-Pavlik, Johann, Dipl.-Ing.

## Beschreibung

Die Erfindung betrifft einen Zuganker zur Verankerung von Bauteilen in einem Grundkörper, z.B. Fels, Ziegel, Betonkörper u.a., bei dem innerhalb einer bergseitig in einer Verankerungsmasse angebrachten Hülse ein Ankerstab angeordnet ist, wobei die Hülse an ihrer dem Ankerstab zugewandten Innenseite ein Innengewinde aufweist, der Ankerstab an seiner der Hülse zugewandten Aussenseite ein Aussengewinde aufweist, die Hülse an ihrem bergseitigen Ende geschlossen ist, das Innengewinde der Hülse zumindest am geschlossenen Ende eine gegenüber den Gewindegängen des Ankerstabes grössere Steigung aufweist und die Gewindegänge des Ankerstabes in den Gewindenuten der Hülse mit Spiel sitzen. Fels- und Erdanker werden im Tunnel-, Erd- und Bergbau verwendet und dienen zum Festhalten von Erdbauten, Schalungen u.a. Durch die DE-A-2 557 978 ist ein solcher Anker zur Verankerung von Bauteilen im Erdreich oder Fels bekanntgeworden. Dieser Anker besteht aus einem mit Aussengewinde versehenen, das Zugglied bildenden Rundstab, welcher in ein in der Verankerungsmasse festzuhaltendes, als Hülse ausgebildetes Gewinderohr eingeschraubt wird. Bei diesem Rohr sind die Steigungen der Gewinde des Zuggliedes und des Gewinderohres gleich, wobei dazwischen Schmiermasse eingebracht ist. Bei diesem Anker sind alle Gewindegänge im wesentlichen gleichmässig belastet. Ein Nachteil dieses Ankers besteht darin, dass er für hohe Belastungen ungeeignet ist.

Durch die FR-A-1 390 986 ist bekanntgeworden, zur Erzielung einer grösseren, gleichmässigeren Belastung der Gewindegänge einer Schraubverbindung die Steigung an einem Ende des Innengewindes der hülsenartigen Elemente unterschiedlich zu gestalten, und zwar mit zum unteren Ende grösser werdender Steigung.

Die dem Oberbegriff des Anspruchs 1 am nächsten kommende FR-A-2 077 000 beschreibt eine Schraubverbindung, bei welcher das Innengewinde der Mutter grössere Steigung aufweist als das Aussengewinde der Schraube, des Zugbolzens od.dgl. und zwischen den Gewindenuten der Mutter und den Gewindegängen des Zugbolzens ein Axialspiel vorgesehen ist. Dadurch sollte erzielt werden, dass bei Zugbeanspruchung des Bolzens, sei es durch die Belastung des Bolzens oder durch eine Vorspanneinrichtung, infolge der Dehnung des im Muttergewinde sitzenden Bolzens alle Gewindegänge zum Tragen kommen.

Um das Tragen aller Gewindegänge auch in vergleichsweise langem Muttergewinde zu erreichen, hätten aber sehr hohe Zugspannungen auf den Bolzen zur Einwirkung gebracht werden müssen, u.zw. Zugspannungen, die die zulässige Spannung des Bolzenmaterials erreichen, gegebenenfalls aber auch hätten überschreiten müssen. Es wäre hierbei denkbar, den Gangunterschied möglichst klein zu machen, um mit geringeren Zugbeanspruchungen das Auslangen finden zu können. Dabei ist aber zu berücksichtigen, dass jede Verringerung des Gangunterschiedes eine Erhöhung der bei der Produktion erforderlichen Genauigkeit notwendig macht, womit naturgemäss die Produktionskosten steigen. Derartigen Vorgangsweisen sind schon aus wirtschaftlichen Gründen Grenzen gesetzt.

Diese bekannte Schraubverbindung war daher eher nachteilig.

Zur Vereinfachung der Schraubverbindung sowie zur Herabsetzung der Produktionskosten schlägt die Erfindung einen Zuganker der eingangs angegebenen Art vor, bei welchem erfindunsgemäss die Steigung des Innengewindes der Hülse am geschlossenen Ende derselben am grössten ist, sich zum offenen Ende hin allmählich verringert und auf halber bis zweidrittel Länge der Steigung des Gewindes des Ankerstabes gleich ist.

Zur Herstellung eines solchen Verlaufes des Hülsengewindes ist hohe Präzision nur über einen Teil der Länge des Hülsengewindes erforderlich, eben in jenem Abschnitt, in welchem die Steigung sich ändert. Aber auch bei einer solchen Schraubverbindung wird gleichmässiges Tragen einer grösseren Anzahl von Gewindegängen als bei üblichen Schrauben mit konstanter Gewindesteigung erzielt, jedoch bei wesentlich geringerer Belastung oder Vorspannung als bei der Verbindung gemäss der FR-A-2 077 000.

Nach einem weiteren Merkmal der Erfindung ist die Hülse einschliesslich des Aussen- und des Innengewindes als unbearbeitetes Gussstück aus Aluminium oder Grauguss ausgebildet. Vorzugsweise ist die Hülse an ihrem geschlossenen Ende mit einer keilförmigen Schneide versehen.

Weitere Einzelheiten der Erfindung werden an Hand der Zeichnung näher erläutert, in welcher ein Ausführungsbeispiel des erfindungsgemässen Zugankers dargestellt ist. Es zeigen
Fig. 1 einen Längsschnitt der Hülse,
Fig. 2 eine Seitenansicht des Ankerstabes,
Fig. 3 einen Querschnitt desselben und
Fig. 4 einen Querschnitt einer abgeänderten Form der Hülse mit eingesetztem Ankerstab.

Der Zuganker besitzt eine Hülse 1, welche als Gussstück aus Metall, vorzugsweise Aluminium oder Grauguss hergestellt, einen zylinderischen Grundkörper 4 besitzt, auf dessen Aussenseite ein Aussengewinde 3 und auf dessen Innenseite ein Innengewinde 2 vorgesehen ist, so dass der Aussendurchmesser des Innengewindes «d» kleiner als der Innendurchmesser des Aussengewindes ist, und die Differenz zwischen den beiden Durchmessern der eigentlichen Wandstärke --a-- des Grundkörpers 4 der Hülse 1 entspricht. Das Aussengewinde 3 ist sägezahnartig ausgebildet, so dass die im wesentlichen lotrecht zur Achse der Hülse gelegene Fläche 5 im eingebauten Zustand der Hülse 1 nach aussen und die schräge Fläche 6 nach innen gerichtet ist, wodurch ein hoher Widerstand gegen Zugwirkung in der Richtung des Pfeiles A gegeben ist. Die Gewindegänge des Aussengewindes 3 schliessen eng aneinander an, während das Innengewinde 2 mit grösserer Steigung versehen ist, so dass zwischen den einzelnen Gewindegängen ein Abstand --b- vorhanden ist. Zur Verhinderung von Kerbspannungen können die inneren Flankenausläufe des Aussengewindes abgerundet sein. Die Hülse 1 ist an ihrem einen Ende offen und an ihrem anderen Ende in eine keilförmige Schneide 10 auslaufend verschlossen.

Der Ankerstab 7, welcher in die Hülse 1 eingeschraubt wird, besitzt ein dem Innengewinde 2 entsprechendes Aussengewinde 8, welches als sogenanntes Mammutgewinde ausgebildet ist, dessen Gewindegänge sich, wie der Fig. 3 zu entnehmen ist, nur über einen Teil der Oberfläche erstrecken und an diametral gegenüberliegenden Stellen in die Mantelfläche auslaufen, so dass zwei axial verlaufende, diametral gegenüberliegende, glatte Mantelflächen 9 entstehen. Um zu verhindern, dass bei Toleranzen des Innengewindes der Hülse 1 und des Aussengewindes des Ankerstabes 7 bei Zugbelastung desselben nur die nahe dem äusseren Ende der Hülse 1 gelegenen Gewindegänge die Gesamtlast aufnehmen, wodurch das Hülsenende abgerissen werden könnte, ist in vorteilhafter Weise die Steigung des Innengewindes 2 der Hülse 1 am geschlossenen Ende derselben um eine geringe Toleranz grösser als für den Ankerstab 7 gedacht wäre, wodurch, wie der Fig. 4 zu entnehmen ist, auf jeden Fall die innersten Gewindegänge 10, 11 zum Tragen kommen und die Last auf die gesamte Hülsenlänge übertragen wird. Zu diesem Zwecke muss die Höhe --H-- der Gewindenuten 12 der Hülse 1 grösser als die Höhe «h» der Gewindegänge 13 des Ankerstabes 7 sein, so dass die Gewindegänge 13 des Ankerstabes 7 in den Gewindenuten 12 der Hülse 1 ein Spiel haben. Diese Toleranz kann wenige Zehntel Millimeter, z.B. 0,2 mm betragen. Vorzugsweise erstreckt sich diese Toleranz auf mindestens die halbe, zweckmässig zwei drittel der Hülsenlänge und ist fortlaufend immer kleiner, so dass die Steigung am geschlossenen Hülsenende am grössten ist, und sich allmählich bis zur normalen Steigung in der halben bzw. zwei drittel Länge verringert, so dass am Ende dieser Länge eine normale Steigung, das heisst die der Steigung des Gewindes 8 des Ankerstabes 7 entsprechende Steigung vorhanden ist.

Zur Befestigung des Ankerstabes 7 in einem Fels wird vorerst eine Kleberpatrone in eine Felsbohrung eingebracht, worauf die Hülse 1 in die Bohrung eingesetzt und durch einen Hammerschlag so weit eingetrieben wird, dass sie mit der Schneide 10 die Kleberpatrone zerstört, wodurch der Kleber das Hülsenende umschliesst. Durch weiteres Eintreiben oder Einschrauben der Hülse 1 in die Felsbohrung mittels eines von einer Bohrmaschine angetriebenen Setzgerätes wird der Kleber fortschreitend zwischen die Gänge des Aussengewindes 3 gepresst, bzw. durch diese nach vorne getrieben, so dass bei gänzlich im Fels versenkter Hülse 1 der Kleber alle Gewindegänge durchdrungen hat, und nach dem Erhärten eine feste Verankerung der Hülse im Fels bewirkt. In die so befestigte Hülse 1 wird der Ankerstab 7 eingeschraubt.

Selbstverständlich können im Rahmen der Erfindung verschiedene konstruktive Abänderungen vorgenommen werden. So besteht die Möglichkeit, anstelle des sägezahnartigen Aussengewindes 3 ein anderes Gewinde oder einfache Erhebungen vorzusehen, wodurch eine Verankerung in der Klebermasse erzielt wird. Auch kann anstelle der Vergrösserung der endseitigen Gewindesteigung eine Verringerung derselben gegenüber der des Ankerstabes 7 gewählt werden.

Die erfindunsgemässe Hülse 1 kann infolge ihrer bevorzugten Verankerungseigenschaften so bemessen sein, dass mit verhältnismässig geringer Menge des an sich teuren Klebemittels das Auslangen gefunden werden kann.

Als Kleber werden vor allem Kunststoffkleber mit hoher Festigkeit verwendet. Es besteht aber auch die Möglichkeit, andere Massen zu verwenden, welche die erforderliche Verankerungsfestigkeit ergeben.

## Patentansprüche

1. Zuganker zur Verankerung von Bauteilen in einem Grundkörper, z. B. Fels, Ziegel, Betonkörper u.a. bei dem innerhalb einer bergseitig in einer Verankerungsmasse angebrachten Hülse (1) ein Ankerstab (7) angeordnet ist, wobei die Hülse an ihrer dem Ankerstab zugewandten Innenseite ein Innengewinde (2) aufweist, der Ankerstab an seiner der Hülse zugewandten Aussenseite ein Aussengewinde (8) aufweist, die Hülse an ihrem bergseitigen Ende geschlossen ist, das Innengewinde (2) der Hülse (1) zumindest am geschlossenen Ende eine gegenüber den Gewindegängen des Ankerstabes (7) grössere Steigung aufweist und die Gewindegänge (13) des Ankerstabes (7) in den Gewindenuten (12) der Hülse (1) mit Spiel sitzen, dadurch gekennzeichnet, dass die Steigung des Innengewindes (2) der Hülse (1) am geschlossenen Ende derselben am grössten ist, sich zum offenen Ende hin allmählich verringert und auf halber bis zwei drittel Länge der Hülse (1) der Steigung des Gewindes (8) des Ankerstabes (7) gleich ist.

2. Zuganker nach Anspruch 1, dadurch gekennzeichnet, dass das Aussengewinde (3) der Hülse (1) eine kleinere Steigung als ihr Innengewinde (2) aufweist.

3. Zuganker nach Anspruch 1, dadurch gekennzeichnet, dass die Hülse (1) einschliesslich des Aussen- und des Innengewindes (3 bzw. 2) als unbearbeitetes Gussstück aus Aluminium oder Grauguss ausgebildet ist.

4. Zuganker nach Anspruch 3, dadurch gekennzeichnet, dass die Hülse (1) an ihrem geschlossenen Ende mit einer keilförmigen Schneide (10) versehen ist.

## Claims

1. A tie rod for anchoring parts of a structure in a base, such as rock, brick, concrete element and others, wherein an anchor rod (7) is disposed in a sleeve (1), which is fixed on the hillside in an anchoring composition and which on its inside surface facing the anchor rod has female screw threads, the anchor rod is provided with male screw threads on its outside surface facing the sleeve, the sleeve is closed at its hillside end, the female screw threads (2) of the sleeve (1) have at least at the closed end a larger pitch than the screw threads of the anchor rod and the thread ribs (13) of the anchor rod (7) extend into the thread grooves (12) of the sleeve (1) with clearances, characterized in that the pitch of the female screw threads (2) of the sleeve (1) is largest at its closed end and gradually decreases towards its open end and from the one-half to two-thirds points of the length of the sleeve (1) equals the pitch of the screw threads (8) of the anchor rod (7).

2. A tie rod according to claim 1, characterized in that the male screw threads (3) of the sleeve (1) have a smaller pitch than its female screw threads (2).

3. A tie rod according to claim 1, characterized in that the sleeve (1) inclusive of its male and female screw threads (3 and 2) consists of an unmachined casting of aluminium or cast iron.

4. A tie rod according to claim 3, characterized in that the sleeve (1) is provided at its closed end with a wedge-shaped knife edge (10).

## Revendications

1. Tirant d'ancrage pour la fixation d'éléments de construction dans une masse de support, telle qu'une roche, de la maçonnerie, un bloc de béton ou autre, se distinguant par le fait qu'une tige d'ancrage (7) est, du côté du support, disposée dans une douille (1) fixée dans une masse d'ancrage, que le côté intérieur de la douille, situé du côté de la tige d'ancrage (7), est muni de filet femelle (2), que le côté extérieur de la tige d'ancrage (7), situé du côté de la douille (1), est muni de filet mâle (8), que la douille est fermée à son extrémité inférieure située du côté du support, que le pas de vis du filet femelle (2) de la douille (1) est, au moins au niveau de l'extrémité inférieure de la douille, plus grand que le pas de vis du filet mâle de la tige d'ancrage (7), et que les spires (13) du filet mâle de la tige d'ancrage (7) coopèrent avec un certain jeu avec les spires (12) du filet femelle de la douille (1), caractérisé en ce que le pas de vis du filet femelle (2) de la douille (1) est maximum au niveau de l'extrémité fermée de cette dernière, mais diminue graduellement vers l'extrémité ouverte et est, entre le milieu et les deux tiers de la longueur de la douille (1), égale au pas de vis du filet mâle (8) de la tige d'ancrage (7).

2. Tirant d'ancrage selon la revendication 1, caractérisé en ce que le pas de vis du filet extérieur (filet mâle) (3) de la douille (1) est plus petit que celui du filet intérieur (filet femelle) (2) de cette dernière.

3. Tirant d'ancrage selon la revendication 1, caractérisé en ce que la douille (1), y compris son filet mâle (3) et son filet femelle (2), est une pièce coulée d'aluminium ou de fonte grise non usinée.

4. Tirant d'ancrage selon la revendication 3, caractérisé en ce que la douille (1) est, à son extrémité fermée, munie d'un tranchant cunéiforme (10).
